# EUROPÄISCHE PATENTSCHRIFT

(11) **EP 0 244 668 B1**
(45) Veröffentlichungstag und Bekanntmachung des Hinweises auf die Patenterteilung: **15.05.1991**
(21) Anmeldenummer: 87105389.8
(22) Anmeldetag: 11.04.1987
(51) Int. Cl.: E06C 5/04, E06C 1/12

(54) **Leiteranordnung mit ausschiebbaren Leiterteilen, insbesondere Feuerwehrleiter**
Ladder arrangement with extendable ladder sections, particularly a fire ladder
Disposition d'échelle avec des sections d'échelle extensibles, en particulier échelle de pompier

(30) Priorität: 26.04.1986 DE 3614266; 25.07.1986 DE 3625298
(43) Veröffentlichungstag der Anmeldung: 11.11.1987
(73) Patentinhaber: Iveco Magirus Aktiengesellschaft, D-89017 Ulm (DE)
(72) Erfinder: Keller, Paul, Dipl.-Ing. (FH), D-7933 Schelklingen (DE)
(74) Vertreter: Socha, Peter (DE)

(56) Entgegenhaltungen:
- DE-A- 3 326 644
- DE-B- 1 136 577
- DE-C- 884 283
- GB-A- 654 321
- GB-A- 773 284

## Beschreibung

Die Erfindung betrifft eine Leiteranordnung mit ausschiebbaren Leiterteilen, insbesondere Feuerwehrleiter, gemäß Oberbegriff des Anspruchs 1.

Bekannte Feuerwehrleitern mit ausschiebbaren Leiterteilen, deren Leiterholme Untergurt und Obergurt besitzen, die miteinander mittels Diagonalstreben fest verbunden sind, sind im Hinblick auf Untergurt und Obergurt in einer Weise profiliert, daß hohe Verdreh- und Biegesteifigkeit vorhanden ist. Um dies zu erreichen, finden kompliziert profilierte Holme Verwendung, die Mehrfachsicken und Mehrfachabkantungen enthalten. Die Holme sind des weiteren durch Zusatzprofile wie Querstreben und Vierkantrohr versteift, wie dies beispielsweise aus DE-PS 28 44 439 bekannt ist. Die verschiedenen Leitersätze sind kostenungünstig zu fertigen und neigen insbesondere im Abkantungs- und Sicken-Bereich der Holme zur Korrosion, bedingt durch die Unzugänglichkeit mit einer Schweißpistole, Lackierpistole, etc.. Auch Abdichtungsvorrichtungen bereiten große Schwierigkeiten, insbesondere bei Holmen mit Einrollsicken und offenen Fahnenenden in Querschnittsansicht (vgl. DE-OS 33 26 644). Bei hoher Beanspruchung der Holmgleitbahn sowie der Holmlaufbahn ist mit plastischen Verformungen zwischen den Diagonalstreben zu rechnen, da die offenen oder abstehenden Fahnenenden der Holme vergleichsweise instabil sind. So können auch die Kopfrollen zwischen den einzelnen Leiterteilen eine Verbiegung der unteren Laufbahn eines Holms bewirken. Die aus DE-OS 33 26 644 bekannten Gleiter für die Seitenführung der Leiterteile weisen eine vergleichsweise große Gleitfläche auf, wodurch im Betrieb die Gleitflächenabschnitte der Holme verschmutzen können und das optische Bild der Leiteranordnung verschlechtern.

Aufgabe der Erfindung ist die Verbesserung der bekannten Leiteranordnung nach DE-OS 33 26 644 und insbesondere die Schaffung einer Leiteranordnung der eingangs genannten Art, deren Untergurtholme in Funktion und Gestalt bei einfachem Aufbau so ausgebildet sind, daß die Leiterholme den vorausberechneten Wechselbelastungen und Korrosionsbeanspruchungen standhält, d.h. eine hohe Wechselbelastung und Korrosionsbeanspruchung bei einfachem Aufbau der Anordnung gegeben ist.

Gelöst wird die der Erfindung zugrundeliegende Aufgabe mit den im kennzeichnenden Teil des Anspruchs 1 angegebenen Mitteln.

Vorteilhaft weitergebildet wird die Erfindung gemäß den Merkmalen der Unteransprüche 2 bis 10.

Wesensmerkmal der Erfindung ist mithin ein Leiterholm, der sich im Querschnitt in seiner Gesamtheit als geschlossener Körper mit zumindest drei geschlossenen Hohlräumen darstellt. Hochbeanspruchte Randzonen, die der Bruchgefahr am meisten ausgesetzt sind, werden nicht durch eine abstehende Fahne wie nach DE-OS 33 26 644 aufgenommen, sondern durch mit dem Profil gebildete Außenhohlkörper bzw. Hohlkörpernasen, in denen sich die Randspannungen sehr gut verteilen können. Die außenliegenden Hohlräume setzen der Leiter in horizontaler und vertikaler Beanspruchung große Biegesteifigkeit entgegen. Das innere Winkelprofil nimmt mit seiner oberen Hohlkörpernase die Kräfte auf, welche von dem inneren Leiterteil über die hinteren Gleiter nach oben initiiert werden. Dabei stützt sich die Nase an den Diagonalstreben und am äußeren Winkelprofil ab. Ferner dient das innere Winkelprofil als Gleitfläche und Kraftaufnahme in vertikaler und horizontaler Richtung für ein innenliegendes Leiterteil. Die Nase hat vorwiegend die Aufgabe, bei horizontaler Beanspruchung die Schubspannungen ohne auszuknicken aufzunehmen. Außerdem wird eine gute Einschweißung der Sprossen erreicht. Der Untergurt bzw. Holm besteht im wesentlichen aus drei Elementen: einem innenliegenden Winkelprofil mit endseitigen Hohlkörpernasen, einem außenliegenden Winkelprofil mit einer Außennase oder Einrollsicke, sowie einem untenliegenden Winkelprofil, welches als Lauffläche für das Ein- und Ausschieben der Leiterteile dient. Die vorgenannten drei Elemente werden je nach Belastung in ihren Wanddicken im voraus berechnet und optimiert, so daß eine vernünftige Leichtbauweise kostengünstig erreicht werden kann. An den hochbeanspruchten Stellen des Leiterholms kann durch zusätzliche Verstärkungen oder Winkelprofile im Holm die Lauffläche gegen plastische Verformungen geschützt und das Widerstandsmoment im Holm selbst verstärkt werden. Die vorderen Gleitsteine für die seitliche Führung sind am inneren Winkelprofil fest montiert, einstellbar und nach vorne herausnehmbar. Sie besitzen eine geringe Anlagefläche als seitliche Führung für das innenliegende Leiterteil und dienen als Kraftaufnehmer in vertikaler Richtung beim Auflegen der Leiter bzw. bei Benutzung als Brücke.

Mithin wird durch die Erfindung eine Leiter mit Annäherung an den Träger gleicher Biegefestigkeit geschaffen, und damit ein optimales Gewicht. Verstärkungsmöglichkeit an hochbeanspruchten Stellen innerhalb des Holmes ohne äußere Sichtbarkeit ist gegeben. Für die Herstellung der Profile können gleiche Werkzeuge für unterschiedliche Wanddicken der einzelnen Elemente verwendet werden. Eine optimale Abstufung der einzelnen Holme der Leiterteile ist möglich. Der dicht geschweißte Holm gewährleistet besten Korrosionsschutz. Die Außenschweißung ist insbesondere für Roboter geeignet.

Die Erfindung wird nachfolgend anhand eines Ausführungsbeispiels unter Bezugnahme auf die beigefügte Zeichnung näher erläutert; es zeigen:
- Fig. 1: in schematischer Frontansicht die rechte hintere Hälfte sowie die linke vordere Hälfte einer Feuerwehrleiter mit vier Leiterteilen,
- Fig. 2: eine Einzelheit der linken Leiterhälfte nach Fig. 1,
- Fig. 3: eine Einzelheit der rechten Feuerwehr-Leiterhälfte nach Fig. 1, und
- Fig. 4: Stirnansicht eines Leiterteils mit Einzelelementen in perspektivischer auseinandergezogener Darstellung.

In Fig. 1 ist die Leiteranordnung (1) einer Feuerwehrleiter mit vier Leiterteilen (2) mit horizontalen Sprossen (7) dargestellt. Die einzelnen Leiterteile (2) sind teleskopartig ineinandergesteckt.

Jedes Leiterteil (2) ist querschnittsmäßig im wesentlichen gleich ausgebildet, umfaßt rechts und links einen Obergurt (5) sowie rechts und links Untergurte (4), wobei zugehörige Untergurt- und Obergurtelemente durch Diagonalstreben (6) miteinander verbunden sind. Die horizontalen Sprossen (7) sind hierbei zwischen zugehörigen Untergurtelementen verschweißt.

Jeder Obergurt (5) der Leiterteile (2) besteht aus einem außermittigen Vierkantrohr (29) mit nach unten gerichteter Fahne (3O), deren Außenseite zur Befestigung der Diagonalstreben (6) dient. Die Ober- sowie die Unterseite des Vierkantrohrs (29) wird als Roll- bzw. Gleitbahn für einen nicht veranschaulichten Fahrstuhl verwendet.

Wie die Obergurte (5), so sind auch die einzelnen Untergurte (4) der Leiterteile zwar unterschiedlich dimensioniert, jedoch gleich profiliert. Jeder Untergurt (4) oder in Längsrichtung verlaufender Leiterholm umfaßt zumindest drei miteinander verschweißte Einzelelemente, wie dies in größerer Einzelheit den Fig.2 bis 4 zu entnehmen ist:
- ein innenliegendes Winkelprofil (11) mit einem horizontalen Schenkel (12) und einem vertikalen Schenkel (13), deren freie Enden als erste nach oben weisende Hohlkörpernase (8) bzw. als zweite nach innen weisende Hohlkörpernase (9) ausgebildet sind,
- ein außenliegendes Winkelprofil (14) mit einem horizontalen Schenkel (15), der im Bereich der zweiten Hohlkörpernase (9) am innenliegenden Winkelprofil (11) verschweißt ist, wobei die zweite Hohlkörpernase (9) höher liegt als der horizontale Schenkel (15) des außenliegenden Winkelprofils (14), und mit einem vertikalen Schenkel (16), der eine Einrollsicke (17) nach außen aufweist,
- ein untenliegendes Winkelprofil (18) mit einem ebenen, d.h. ohne Einrollsicken ausgebildeten, vertikalen Schenkel (19), der an der Wurzel des innenliegenden Winkelprofils (11) unterseitig verschweißt ist.

Ferner umfaßt das untenliegende Winkelprofil (18) einen horizontal nach außen weisenden ebenfalls ebenen Schenkel (2O), dessen freies Ende mit dem unteren freien Ende des vertikalen Schenkels (16) des außenliegenden Winkelprofils (14) verschweißt ist, so daß ein Hauptkörper-Hohlraum (1O) im Holm gebildet ist.

Die vorderen Gleitsteine (25) der einzelnen Leiterteile (2) sind in Fig. 1 links und in größerer Einzelheit in Fig. 2 gezeigt. Sie sind unter der zweiten Hohlkörpernase (9) des innenliegenden Winkelprofils (11) fest, jedoch einstellbar, am Winkelprofil (11) montiert und nach vorne aus dem Leiterteil ausbaubar. Sie schaffen eine vergleichsweise kleine Anlagefläche (28) zur zugehörigen Einrollsicke (17) des innenliegenden Leiterteils, wodurch im Betrieb praktisch keine Verschmutzung der seitlichen Holmbereiche auftritt und damit das optische Erscheinungsbild jedes Leiterteils (2) gut ist.

Die hinteren Gleitsteine (26) der einzelnen Leiterteile (2) sind in Fig. 1 rechts und in größerer Einzelheit in Fig. 3 dargestellt. Während die vorderen, erstgenannten Gleitsteine (25) für eine seitliche Führung der einzelnen Leiterteile sorgen, sind die letztgenannten hinteren Gleitsteine (26) für eine Vertikalführung vorgesehen, querschnittsmäßig größer dimensioniert und im Gegensatz zu den vorderen Gleitsteinen (25) nicht am innenliegenden Winkelprofil (11), sondern an der Einrollsicke (17) des außenliegenden Winkelprofils (14) fest, jedoch einstellbar befestigt. Mithin gleiten die Gleitsteine (26) im Betrieb an dem benachbarten innenliegenden Winkelprofil (11) des außenliegenden Leiterteils. Die Gleitsteine (26) sind nach hinten nach Lösung der festen Befestigung aus dem Leiterteil ausbaubar.

Wie in Fig. 3 ferner dargestellt ist, ist die erste Hohlkörpernase (8) des innenliegenden Winkelprofils (11) des innersten Leiterteils (2) als Aufnahmeraum für ein inneres Kabel (21) ausgebildet, das mithin umfassend gegen Beschädigung geschützt ist.

Die einzelnen Leiterteile (2) laufen auf Kopfrollen (24), wobei eine strichliert in Fig. 3 dargestellt ist. Hierbei dient die Unterseite des horizontalen glatten Schenkels (2O) des untenliegenden Winkelprofils (18) als Stütz- oder Lauffläche für die Kopfrolle (24).

Für eine größere Verstärkung des Untergurts (4) bzw. Leiterholms kann ferner ein weiteres Winkelprofil (22) mit glatten Schenkeln im Inneren des Haupthohlraums (1O) in aufgenommener Weise verschweißt sein, um zusätzliche Teilhohlräume zu schaffen sowie die Einrollsicke (17) zu überbrücken. Der Vertikalschenkel (23) des weiteren Winkelprofils (22) stößt hierbei an den horizontalen Schenkel (2O) des untenliegenden Winkelprofils (18) stabilisierend an, um letztgenannten Schenkel (2O) zusätzlich zu verstärken, dessen Unterseite als Lauffläche für die zugeordnete Kopfrolle (24) dient. Die Anordnung des weiteren Winkelprofils (22) im Holm sowie die Montage der einzelnen Bauelemente ergibt sich insbesondere aus Fig. 4. In dieser Figur sind die Einzelelemente in einer Stirnansicht sowie perspektivisch gezeigt in einer Weise, wie sie in Modulbauweise zum fertigen Leiterteil zusammengeschweißt werden. Von großer Bedeutung ist die Anbringung der Schweißnaht (31) im oberen Bereich des Holms, damit das Leiterteil durch den Schrumpfvorgang der Schweißung eine erwünschte Bombierung erhält und somit Richtarbeiten entfallen. Zwischen den Diagonalstreben (6) sind an der zweiten Hohlkörpernase (9) in Längsrichtung einzelne Heftschweißungsstellen (27) gesetzt, um bei hoher Beanspruchung ein Ausweichen der zweiten Hohlkörpernase (9) zu verhindern.

## Patentansprüche

1. Leiteranordnung (1) mit ausschiebbaren Leiterteilen (2), insbesondere Feuerwehrleiter, wobei die einzelnen Leiterteile (2) Untergurte (4) und Obergurte (5) besitzen, die mittels Streben (6) fest miteinander verbunden sind, und der im Querschnitt in seiner Gesamtheit als geschlossener Körper mit zumindest drei Hohlräumen (8, 9, 10) ausgebildete Urtergurt (4) drei miteinander verschweißte Einzelelemente umfaßt, nämlich ein innenliegendes Winkelprofil (11) mit einem vertikalen Schenkel (13) und einem horizontalen Schenkel (12), ein außenliegendes Winkelprofil (14) mit einem vertikalen Schenkel (16) und einem horizontalen Schenkel (15), der am innenliegenden Winkelprofil (11) verschweißt ist, und ein untenliegendes Winkelprofil (18) mit einem ebenen vertikalen Schenkel (19), der an oder im Bereich der Wurzel des innenliegenden Winkelprofils (11) unterseitig verschweißt ist, und mit einem horizontal nach außen weisenden ebenen Schenkel (20), dessen freies Ende mit dem unteren freien Ende des vertikalen Schenkels (16) des außenliegenden Winkels (14) verschweißt ist, so daß ein Hauptkörper-Hohlraum (10) im Untergurt (4) gebildet ist, dadurch gekennzeichnet,
daß die freien Enden des horizontalen Schenkels (12) und des vertikalen Schenkels (13) des innenliegenden Winkelprofils (11) als erste nach oben weisende Hohlkörpernase (8) bzw. als zweite nach innen weisende Hohlkörpernase (9) ausgebildet sind,
daß der horizontale Schenkel (15) des außenliegenden Winkelprofils (14) im Bereich der zweiten Hohlkörpernase (9) am innenliegenden Winkelprofil (11) verschweißt ist, wobei die zweite Hohlkörpernase (9) höher liegt als der horizontale Schenkel (15) des außenliegenden Winkelprofils (14),
und daß der vertikale Schenkel (16) des außenliegenden Winkelprofils (14) eine Einrollsicke (17) nach außen aufweist.

2. Leiteranordnung nach Anspruch 1, dadurch gekennzeichnet, daß erste und/oder zweite Hohlkörpernase (8 bzw. 9) des innenliegenden Winkelprofils (11) als Aufnahmeraum für ein Kabel (21) ausgebildet ist/sind.

3. Leiteranordnung nach Anspruch 1 oder 2, dadurch gekennzeichnet, daß der Untergurt (4) zumindest durch ein weiteres verschweißtes inneres Winkelprofil (22) versteift ist, dessen einer ebener vertikaler Schenkel (23) die Einrollsicke (17) überbrückt und unterseitig an den horizontalen Schenkel (20) des untenliegenden Winkelprofils (18) angrenzt.

4. Leiteranordnung nach einem der Ansprüche 1 bis 3, dadurch gekennzeichnet, daß die Unterseite des horizontalen Schenkels (20) des untenliegenden Winkelprofils (18) als Stützfläche einer Kopfrolle (24) ausgebildet ist, die auf dem darunterliegenen Leiterteil (2) drehbar angeordnet ist.

5. Leiteranordnung nach einem der Ansprüche 1 bis 4, dadurch gekennzeichnet, daß die Horizontalsprossen (7) zwischen dem Untergurt (4) an der Unterseite des horizontalen Schenkels (12) einschließlich erster Nase (8) des innenliegenden Winkelprofils (11) verschweißt sind.

6. Leiteranordnung nach einem der Ansprüche 1 bis 5, dadurch gekennzeichnet, daß Diagonalstreben (6) zwischen Untergurt (4) und Obergurt (5) vorgesehen sind, die unterseitig an der vertikalen Außenfläche des vertikalen Schenkels (13) einschließlich zweiter Nase (9) des innenliegenden Winkelprofils (11) verschweißt sind.

7. Leiteranordnung nach einem der Ansprüche 1 bis 6, dadurch gekennzeichnet, daß das innenliegende Winkelprofil (11) als Gleitfläche und Kraftaufnahme in vertikaler und horizontaler Richtung für ein innenliegendes Leiterteil (2) ausgebildet ist.

8. Leiteranordnung nach einem der Ansprüche 1 bis 7, dadurch gekennzeichnet, daß im vorderen Bereich eines Leiterteils (2) fest am innenliegenden Winkelprofil (11) montierte, einstellbare, nach vorne ausbaubare Gleitsteine (25) mit geringer seitlicher Anlagefläche (28) für die seitliche Führung und großer Anlagefläche bei nach oben gerichteter Krafteinwirkung eines innenliegenden Leiterteils (2) vorgesehen sind.

9. Leiteranordnung nach einem der Ansprüche 1 bis 8, dadurch gekennzeichnet, daß im hinteren Bereich eines Leiterteils (2) fest an der Einrollsicke (17) montierte, einstellbare, nach hinten herausnehmbare Gleitsteine (26) für die vertikale und horizontale Führung in einem außenliegenden Leiterteil (2) vorgesehen sind.

10. Leiteranordnung nach einem der Ansprüche 1 bis 9, dadurch gekennzeichnet, daß die erste und/oder die zweite Hohlkörpernase (8 bzw. 9) im Bereich zwischen benachbarten Sprossen (7) bzw. im Bereich zwischen benachbarten Diagonalstreben (6) eine oder mehrere Heftschweißungsstellen (27) besitzen.

## Claims

1. A ladder arrangement (1) with extendable ladder parts (2), especially a fire ladder, the individual ladder parts (2) comprising bottom elongate members (4) and top elongate members (5), which are permanently interconnected by struts (6), and the bottom elongate member (4), which in total cross-section is a closed body having at least three cavities (8, 9, 10), comprises three individual components welded together, i.e. an inner angle member (11) having a vertical portion (13) and a horizontal portion (12), an outer angle member (14) having a vertical portion (16) and a horizontal portion (15) and welded to the inner angle member (11), and a bottom angle member (15) having a planar vertical portion (19) welded at the underside to or near the root of the inner angle member (11), and having a horizontally outwardly extending planar portion (20), the free end of which is welded to the bottom free end of the vertical portion (16) of the outer angle member (14), thus forming a main-member cavity (10) in the bottom elongate member (4), characterised in that the free ends of the horizontal portion (12) and the vertical portion (13) of the inner angle member (11) are formed into a first, upwardly-extending, hollow-member projection (8) and a second, inwardly-extending, hollow-member projection (9), the horizontal portion (15) of the outer angle member (14) is welded to the inner angle member (11) in the region of the second hollow-member projection (9), the second hollow-member projection (9) extending to a higher position than the horizontal portion (15) of the outer angle member (14), and the vertical portion (16) of the outer angle member (14) has an outwardly rolled-up bead (17).

2. A ladder arrangement according to claim 1, characterised in that a first and/or second hollow-member projection (8 or 9) on the inner angle member (11) is or are given the form of a cavity for holding a cable (21).

3. A ladder arrangement according to claim 1 or 2, characterised in that the bottom elongate member (4) is reinforced by at least one additional welded inner angle member (22) having a planar vertical portion (23) which bridges the bead (17) and the underside of which adjoins the horizontal portion (20) of the bottom angle member (18).

4. A ladder arrangement according to any one of claims 1 to 3, characterised in that the underside of the horizontal portion (20) of the bottom angle member (18) is constructed as a supporting surface for a head roller (24) which is rotatably mounted on the underneath of a ladder part (2).

5. A ladder arrangement according to any one of claims 1 to 4, characterised in that horizontal rungs (7) between the bottom elongate members (4) are welded to the underside of the horizontal portion (12), including the first projection (8), of the inner angle member (11).

6. A ladder arrangement according to any one of claims 1 to 5, characterised in that diagonal struts (6) are provided between the bottom elongate member (4) and the top elongate member (5) and are welded on the underside to the vertical outer surface of the vertical portion (13), including the second projection (9), of the inner angle member (11).

7. A ladder arrangement according to any one of claims 1 to 6, characterised in that the inner angle member (11) is constructed as a sliding surface and force absorber in the vertical and horizontal direction for an inner ladder part (2).

8. A ladder arrangement according to any one of claims 1 to 7, characterised in that adjustable forwardly dismountable sliding blocks (25), permanently mounted on the inner angle member (11) in the front region of a ladder part (2), are provided with a small lateral contact surface (28) for lateral guidance and a large contact surface for an upwardly directed force exerted by an inner ladder part (2).

9. A ladder arrangement according to any one of claims 1 to 8, characterised in that adjustable, backwardly removable sliding blocks (26) permanently mounted on the bead (17) in the rear region of a ladder part (2) are provided for vertical and horizontal guidance in an outer ladder part (2).

10. A ladder arrangement according to any one of claims 1 to 9, characterised in that the first and/or the second hollow-member projection (8 or 9) has one or more tack-welding places (27) in the region between adjacent rungs (7) or in the region between adjacent diagonal struts (6).

## Revendications

1. Disposition d'échelle (1) avec des sections d'échelle extensibles (2), notamment échelle de pompier, dans laquelle chaque section d'échelle (2) possède une membrane inférieure (4) et une membrure supérieure (5), qui sont reliées solidement au moyen d'entretoises (6) et la membrure inférieure (4) constituée globalement en section d'au moins trois espaces creux (8, 9, 10) comprend trois éléments individuels soudés ensemble, à savoir un profilé coudé (11) externe avec une patte verticale (13) et une patte horizontale (12), un profilé coudé externe (14) avec une patte verticale (16) et une patte horizontale (15), qui est soudée au profilé coudé (11) interne, et un profilé coudé (18) inférieur avec une patte plane verticale (19), qui est soudée en-dessous sur ou à proximité du talon du profilé coudé interne (11), et avec une patte (20) horizontale plane dirigée vers l'extérieur, dont on soude l'extrémité libre avec l'extrémité libre inférieure de la patte verticale (16) du coude externe (14), de sorte qu'on forme un espace creux-corps principal (10) dans la membrure inférieure (4), caractérisé en ce que les extrémités libres de la patte horizontale (12) et de la patte verticale (13) du profilé coudé interne (11) constituent le premier nez creux dirigé vers le haut (8) ou bien le deuxième nez creux (9) dirigé vers l'intérieur, qu' on soude la patte horizontale (15) du profilé coudé externe (14) au niveau du deuxième nez creux (9) sur le profilé creux interne (11), le deuxième nez creux (9) étant plus haut que la patte horizontale (15) du profilé coudé externe (14), et que la patte verticale (16) du profilé coudé (14) externe présente une moulure de roulage (17) dirigée vers l'extérieur.

2. Disposition d'échelle selon la revendication 1, caractérisée en ce que le premier et/ou deuxième nez creux (8 ou 9) du profilé coudé interne (11) est/sont constitués en espace de logement d'un câble (21).

3. Disposition d'échelle selon la revendication 1 ou 2, caractérisée en ce qu'on rigidifie la membrure inférieure (4) par au moins un autre profilé coudé interne soudé (22), dont une patte verticale (23) porte la moulure de roulage (17) et s'arrête en-dessous à la patte horizontale (20) du profilé soudé (18) placé dessous.

4. Disposition d'échelle selon l'une des revendications 1 à 3, caractérisée en ce que la face inférieure de la patte horizontale (20) du profilé coudé (18) placé en-dessous est en forme de surface d'appui d'une roulette externe (24) qui est disposée de façon à pouvoir rouler sur la section d'échelle (2) placée dessous.

5. Disposition d'échelle selon l'une des revendications 1 à 5, caractérisée en ce qu'on soude les échelons horizontaux (7) entre la membrure inférieure (4) sur la face inférieure de la patte horizontale (12) y compris le premier nez (8) du profilé coudé interne (11).

6. Disposition d'échelle selon l'une des revendications 1 à 5, caractérisée en ce qu' on prévoit des entretoises (6) entre la membrure inférieure (4) et la membrure supérieure (5) qu'on soude par endessous à la surface externe verticale de la patte verticale (13), y compris le deuxième nez (9) du profilé coudé interne (11).

7. Disposition d'échelle selon l'une des revendications 1 à 6, caractérisée en ce qu'on forme le profilé coudé interne (11) en surface de glissement et support de forces en direction verticale et horizontale pour une section d'échelle interne (2).

8. Disposition d'échelle selon l'une des revendications 1 à 7, caractérisée en ce qu'on a prévu dans le domaine antérieur d'une section d'échelle (2) des coulisseaux (25) démontables vers l'avant, réglables fixés sur le profilé coudé interne (11), avec des surfaces d'appui latéral réduites (28) pour le guidage latéral et une surface d'appui plus importante pour l'effet de force dirigé vers le haut d'une section d'échelle interne (2).

9. Disposition d'échelle selon l'une des revendications 1 à 8, caractérisée en ce qu'on a prévu dans le domaine arrière d'une partie d'échelle (2) des coulisseaux démontables vers l'arrière, réglables fixés sur la moulure de roulage (17) pour le guidage vertical et horizontal dans une section d'échelle (2) externe.

10. Disposition d'échelle selon l'une des revendications 1 à 9, caractérisée en ce que le premier et/ou le deuxième nez creux (8 ou 9) possèdent une ou plusieurs positions de soudure d'attache (27) dans la zone comprise entre deux échelons (7) consécutifs ou dans l'intervalle de deux entretoises consécutives.
